# FASCICULE DE BREVET EUROPEEN

(11) **EP 0 159 255 B1**
(45) Date de publication et mention de la délivrance du brevet: **19.11.1987**
(21) Numéro de dépôt: 85400614.5
(22) Date de dépôt: 28.03.1985
(51) Int. Cl.: B21J 15/04, B25B 27/00, B25B 7/10

(54) **Pince pour la pose de chevilles à expansion comportant deux bras articulés**
Zange, zum Einsetzen von spreizbaren Dübeln, mit zwei schwenkbaren Schenkeln
Plug grip for fitting expansion plugs comprising two articulated arms

(30) Priorité: 29.03.1984 FR 8404927
(43) Date de publication de la demande: 23.10.1985
(73) Titulaire: ETABLISSEMENTS PIERRE GREHAL ET COMPAGNIE, 95350 Saint Brice sous Forêt (FR)
(72) Inventeur: Malagnoux, Roger M., F-95350 Saint-Brice sous Forêt (FR)
(74) Mandataire: Madeuf, René Louis

## Description

La présente invention concerne une nouvelle pince pour la pose des chevilles à expansion. Les chevilles à expansion métalliques sont de plus en plus utilisées dans la technique du bâtiment car elles permettent de réaliser des fixations solides dans des plaques ou parois fragiles ou friables, par exemple dans des panneaux composites, plâtres-mousses de matière plastique, dans des murs et cloisons en briques creuses ainsi que dans d'autres matériaux dans lesquels il est indispensable de répartir les contraintes.

Les chevilles à expansion que l'on trouve sur le marché comportent généralement deux douilles réunies par des éléments longitudinaux qui doivent être amenés à flamber à l'arrière du revêtement du panneau devant supporter la cheville.

La déformation initiale, c'est-à-dire l'amorce de flambement de la cheville nécessite l'application d'une force considérable tandis que la flexion ultérieure de la cheville ne nécessite plus l'application d'une grande force mais implique une course de travail importante.

L'invention résout ce problème en créant une nouvelle pince qui permet, pour l'application ci-dessus, d'exercertout d'abord une force très importante puis ensuite une force sensiblement plus faible mais sur une grande course, ce qui permet l'expansion des chevilles murales d'une façon simple et rapide.

La technique antérieure a déjà fait connaître des pinces de ce type par le brevet US-A-3 831 424 et le brevet FR-A-2 354 853 et le brevet FR-A-2 343 564.

En particulier, le FR-A-2 343 564 a fait connaître le préambule de la revendication principale.

L'invention a pour objet de créer une pince simple à réaliser, très efficace et qui ne risque pas d'endommager la cheville lorsqu'elle est expansée ni la vis qui doit pouvoir être vissée et dévissée autant de fois que cela peut être nécessaire après la mise en place de la cheville.

L'invention est donc caractérisée en ce que le second bras est directement relié au premier bras et comporte deux points d'appui successifs.

Des formes de réalisation de l'objet de l'invention sont représentées, à titre d'exemples non limitatifs, au dessin annexé.
La figure 1 est une élévation latérale partie en coupe d'une pince selon une forme de réalisation de l'invention.
La figure 2 est une coupe partielle d'un détail de réalisation de la pince de la figure 1.
La figure 3 est une vue de dessus correspondant à la figure 1.
La figure 4 est une coupe partielle de la pince de la figure 1 illustrant une position caractéristique de fonctionnement.
La figure 5 est une coupe analogue à la figure 4 illustrant une autre position caractéristique de fonctionnement.
La figure 6 est une élévation en partie en coupe d'une première variante.
La figure 7 est une coupe vue suivant la ligne Vll-VII de la figure 6.
La figure 8 est une coupe vue suivant la ligne VIII-VIII de la figure 6.
Les figures 9 et 9a sont des élévations en partie en coupe d'une seconde variante selon deux modes de réalisation.
La figure 10 est une vue de dessus correspondant à la figure 9.
Les figures 11 et 12 sont des coupes-élévations partielles, illustrant deux positions caractéristiques.
La figure 13 est une élévation d'une autre variante.

La pince selon les figures 1 à 5 comporte une semelle 1 plane dans laquelle est pratiquée une encoche 2, de préférence légèrement en V qui ouvre par exemple vers l'avant.

La semelle 1 relie deux joues 3, 4 prolongées par des ailes 5, 6. Les ailes 5, 6 délimitent avec les joues 3, 4 des épaulements 7, 8 (fig. 3) contre lesquels viennent buter les côtés 9, 10 d'un bras 11 constitué par un profilé en U formant, avantageusement, des ondulations 12 près de sa partie arrière visible à la gauche de la figure 1.

Les ailes 5, 6 des joues 3, 4 sont maintenues entre les côtés 9, 10 du bras 11 par un axe 13.

La pince comporte un second bras 14, également en forme de U, ce second bras formant ou supportant à sa partie arrière une poignée 15. Le second bras est engagé par son extrémité avant entre les joues 3, 4 et il supporte par des côtés latéraux 16, 17 des axes 18, 19. Les axes 18, 19 passent par des lumières allongées 20, 21 qui sont pratiquées dans les joues 3, 4. Les lumières 21 sont de plus grande longueur que les lumières 20.

Outre ce qui précède, le dessin montre que les côtes latéraux 16, 17 du second bras 14 délimitent une encoche 22 dont la largeur est sensiblement plus grande que le diamètre de l'axe 13.

L'axe 19 qui est passé dans les lumières 21 supporte un étrier 2 engagé entre les joues 3, 4 et présentant un fond 24 dans lequel est pratiquée une encoche 25 coïncidant avec l'encoche 2 de la semelle 1.

Un ressort 26 en épingle est enroulé sur l'axe 13 et tend par ses deux branches à écarter les bras 11, 14 de manière à maintenir le fond 24 de l'étrier 23 contre le dessus de la semelle 1.

Le mode de construction décrit ci-dessus permet de réaliser le fond ainsi que les joues 3, 4 et leurs ailes 5, 6 en métal très résistant, par exemple en acier traité, tandis que les bras 11, 14 peuvent être réalisés plus économiquement en acier doux ou autre métal.

La poignée 1 peut être métallique ou de préférence constituée par un fourreau en matière plastique délimitant une butée 15a. Bien que cela ne soit pas indispensable, il est néanmoins avantageux, comme l'illustre la figure 1, de prévoir une béquille pivotante 26 formant verrou et articulée sur un axe 28 passé dans le bras 11 à son extrémité arrière.

La béquille 26 est munie d'une semelle 29 et sa longueur est choisie de façon que la semelle 29 se trouve dans un même plan que la semelle 1 lorsque ledit verrou est pivoté pour être amené dans la position pour laquelle il est représenté en traits pleins à la figure 1.

Lorsque la béquille est pivotée pour être amenée à la position 26a, sa semelle 29 sert de verrou à la poignée 15 du second bras 14 lorsque celui-ci est pivoté pour être amené à la position pour laquelle il est représenté en traits interrompus, ce qui correspond à la position de non-utilisation de la pince.

Pour faciliter la compréhension du fonctionnement de la pince, le dessin représente une plaque 30 derrière laquelle doit être déformée une cheville à expansion 31 qui contient une vis 32 pour assurer tout d'abord son expansion et ensuite la fixation d'un objet quelconque sur la plaque 30.

Dans la position représentée à la figure 1, la vis 32 fait légèrement saillie au-delà de la plaque 30 et il est possible de l'amener dans le fond des encoches 2 et 25, le fond 24 de l'étrier 23 prenant alors appui sous la tête 33 de la vis. Dans cette position, les axes 18 et 19 portés par le second bras 14, se trouvent dans le fond des lumières 20, 21 et l'axe 13 est maintenu dans la partie basse de l'encoche 22 par le ressort en épingle 26.

Le dessin montre que le bras 11 est maintenu par le verrou 26 dans une position pour laquelle la semelle 1 est appliquée bien à plat sur le dessous de la plaque 30.

En agissant sur la poignée 15, dans le sens de la flèche f₁, l'axe 18 prend appui dans le fond des lumières 20 en constituant ainsi un premier axe de pivotement du second bras 14. La distance séparant l'axe 18 de l'axe 19 étant faible, le second bras 14 constitue un levier à grand rapport de bras des leviers et, par conséquent, l'effort exercé sur la poignée 15 est considérablement amplifié. Cet effort a pour effet de soulever l'axe 19 qui entraîne l'étrier 23 en produisant le flambement de la cheville à expansion 31 qui est progressivement déformée, comme illustré par la figure 4.

Lorsque le second bras 14 a suffisamment pivoté, la partie haute 22a de l'encoche 22 vient en appui contre l'axe 13. En continuant à exercer un effort dans le sens de la flèche f sur le second bras 14, l'axe de pivotement du second bras est déplacé pour venir au niveau de l'axe 13 puisque le second bras bute contre cet axe. La distance entre l'axe 13 et l'axe 19 étant plus grande que la distance entre les axes 18 et 19, le rapport des bras de levier change par rapport à ce qu'il était précédemment pour devenir plus faible mais il en résulte une augmentation de la course de l'axe 19 pour un même angle de pivotement du second bras 14 ce qui permet de déformer considérablement les chevilles à expansion 31, comme l'illustre la figure 5.

Il ressort de ce qui précède que, dans une première phase de fonctionnement, le rapport des bras de levier étant important, on exerce une force également importante produisant une déformation sur une faible course de la cheville à expansion puis dans un deuxième temps le rapport des bras de levier diminuant la mesure de la déformation de la cheville à expansion croît proportionnellement sans que l'effort à exercer sur la poignée 15 soit sensiblement modifié puisque, initialement, la cheville 31 travaillait à la compression tandis qu'elle travaille ensuite essentiellement à la flexion, dès lors que la force initiale de flambement qui lui est appliquée a provoqué sa déformation initiale.

La figure 6 illustre une variante selon laquelle les joues 3, 4 et la semelle 1 sont directement formées par le premier bras 11 qui est réalisé, par example, en acier par découpage et emboutissage d'une plaque métallique, la semelle 1 et une semelle 29a assurant la jonction des côtes 9, 10 et des joues 3, 4 décrits précédemment.

Comme dans l'exemple des figures 1 à 5, le second bras 14 commande l'étrier 23 par les axes 18, 19 ainsi que par l'axe 13. Cette réalisation permet une fabrication à moindre coût du fait de la simplification.

Un résultat analogue est obtenu car le premier bras 11 peut être maintenu appliqué sur la plaque 30 par les semelles 1 et 29a.

Les figures 9 à 12 illustrent une variante selon laquelle le premier bras 10 constitué par une ferrure pliée en U forme à sa partie antérieure des joues 3a saillant à partir d'une semelle plane 1a. Les joues supportent un axe 1 3a sur lequel est enroulé le ressort en épingle 26 qui tend, comme dans les exemples précédents, à maintenir écarté le premier bras 10 d'un second bras 14 qui, dans cette réalisation, délimite une encoche 22, ouvrant vers le haut.

Le second bras 14 supporte un axe 19a pouvant être déplacé dans des lumières 21a des joues 3a du premier bras. Le second bras 14 est également fabriqué à partir d'une tôle pliée en U et cette tôle est conformée à sa partie avant pour présenter dans son fond deux courbures 34 et 35, la courbure 34 étant située entre l'axe 1 9a et l'axe 13a tandis que la courbure 35 est située au-delà de l'axe 13a par rapport à l'extrémité des premier et second bras qui présentent des encoches 2₁ et 36 qui coïncident entre elles.

Comme précédemment, lorsque la pince se trouve dans la position représentée à la fig. 9, on l'enfile par les encoches 2₁ et 36 en dessous de la tête d'une vis puis on tend à rapprocher les deux bras 10 et 14 tout en maintenant la semelle 1 a bien à plat contre la plaque d'appui à partir de laquelle fait saillie la vis de la cheville à expansion.

Lors du pivotement du second bras 14 par rapport au premier bras 10, le second bras pivote tout d'abord autour de la courbure 34, c'est-à-dire que le rapport des bras de levier est très grand, comme décrit précédemment, ce qui permet d'amorcer le flambement de la cheville à expansion. Pendant ce premier mouvement de pivotement, l'axe 19a se déplace dans les lumières 21 a.

Lorsque le pivotement du second bras atteint une amplitude suffisante, il prend appui contre le dessus du premier bras par la seconde courbure 35 ce qui diminue le rapport des bras de levier (voir fig. 11 et 12) mais augmente la course de l'axe 19a et donc la mesure dont est déformée la cheville à expansion.

Le résultat est donc analogue à ce qui est décrit dans ce qui précède en référence aux figures 1 à 5.

La figure 9a illustre un développement selon lequel les premier et second bras 10 et 14 sont munis de poignées 40, 41 en matière relativement souple, par exemple en matière plastique, qui créent une suré- paisseur et, par conséquent, réduisent l'espace 42 entre les deux poignées. L'espace 42 ne pouvait pas être augmenté pour permettre la saisie des poignées dans une même main et la course utile de la pince ne devant pas être réduite, on forme dans le premier bras 10 un bossage 43 tourné vers le second bras. De cette manière, après le début du flambement de la cheville lors du pivotement du second bras autour de la courbure 34, ce second bras vient en appui sur le bossage 43, ce qui augmente la course utile de la pince. Bien que cela ne soit pas représenté, le même résultat serait obtenu en formant le bossage 43 dans le second bras 14, ledit bossage étant alors dirigé vers le premier bras 10.

La figure 13 illustre une variante selon laquelle la disposition est analogue à celle décrite ci-dessus en référence aux figures 9 à 12.

Cependant, dans cette réalisation, on munit l'axe 19a d'un étrier 23 identique à celui de la réalisation des figures 1 à 5 et on munit également le second bras 14 d'un axe 18 analogue à celui des figures 1 à 5. Dans ce cas, le second bras 14 comporte seulement la courbure 35 qui constitue le second point d'appui provoquant une grande course, comme décrit en référence aux figures 9 à 12, le premier point d'appui provoquant l'amorce de flambement de la cheville étant assuré par l'axe 18, exactement comme décrit en référence aux figures 1 à 5.

La figure 13 montre que le premier bras 10 peut être muni d'une béquille et d'une semelle d'appui 29a, comme le mode de réalisation de la figure 6. La semelle d'appui 29a formée à partirde la béquille fixe 37 peut évidemment être articulée si on le désire de la même manière que cela apparaît à la figure 1.

## Revendications

1. Pince à deux points d'appui pour la pose de chevilles à expansion comportant deux bras articulés, l'un des bras (11) menant à un e semelle d'appui (1) et l'autre bras (14) provoquant le soulèvement d'une vis d'une cheville à expansion, le premier point d'appui (18-34) donnant naissance à un grand rapport des bras de levier pour provoquer l'amorce du flambement de la cheville à expansion (31) tandis que le second point d'appui (22a, 35) donne naissance à un plus petit rapport des bras de levier pour augmenter la course de déformation de la cheville à expansion, caractérisée en ce que le second bras (14) est directement relié au premier bras (11) et comporte deux points d'appui successifs (18-22, 34-35, 18-35).

2. Pince selon la revendication 1, caractérisée en ce que le premier bras comporte une première semelle (1, 1 a) et une seconde semelle (29, 29a) se trouvant dans un même plan pour empêcher le pivotement de ce premier bras pendant le pivotement du second bras (14).

3. Pince selon la revendication 1 ou 2, caractérisée en ce que le premier point d'appui est délimité par un axe (18) porté par le second bras et guidé dans une lumière (20) du premier bras.

4. Pince selon l'une des revendications 1 à 3, caractérisée par un axe (13, 13a) pour un ressort en épingle (26) tendant à écarter les deux bras (10, 14) l'un de l'autre, cet axe (13) étant porté par le premier bras (10) en regard d'une encoche (22, 22₁) du second bras (14).

5. Pince selon l'une des revendications 1 à 4, caractérisée en ce que le second point d'appui du second bras est constitué par l'axe (13, 13a) sur lequel est enroulé le ressort en épingle (26).

6. Pince selon l'une des revendications 1 à 4, caractérisée en ce que le second point d'appui est constitué par une courbure que présente la semelle du second bras.

7. Pince selon l'une des revendications 1 à 5, caractérisée en ce que le second point d'appui est constitué par un bossage prévu dans l'un ou l'autre des premier ou second bras.

8. Pince selon l'une des revendications 1 à 7, caractérisée en ce que le second bras supporte un axe guidé dans des lumières du premier bras et auquel est suspendu un étrier dont le fond s'étend parallèlement à la semelle et présente une encoche coïncidant avec l'encoche prévue dans ladite semelle.

9. Pince selon l'une des revendications 1 à 8, caractérisée par une pièce portée par le premier bras et empêchant le pivotement de la première semelle.

10. Pince selon l'une des revendications 1 à 9, caractérisée en ce que les premier et second bras sont réalisés par des feuilles métalliques découpées et pliées pour présenter en section la forme d'un U, ces pièces s'emboîtant l'une dans l'autre.

11. Pince selon l'une des revendications 1 à 10, caractérisée en ce que la semelle estformée dans une pièce durcie rapportée par des ailes au premier bras auquel elle et fixiée par l'axe supportant le ressort tendant à écarter les deux bras.

## Patentansprüche

1. Zange mit zwei Stützpunkten zum Einsetzen von spreizbaren Dübeln mit zwei schwenkbaren Schenkeln, wobei der eine Schenkel (11) zu einer Stützsohle (1) führt und der andere Schenkel (14) das Aufheben einer Schraube eines spreizbaren Dübels herbeiführt und der erste Stützpunkt (18-34) einen hohen Wert des Hebelarm-Verhältnisses ergibt, um das Biegedrillknickens des spreizbaren Dübels (31) einzuleiten, während der zweite Stützpunkt (22a, 35) einen tieferen Wert des Hebelarm-Verhältnisses ergibt, um den Verformungshub des spreizbaren Dübels zu vergrössern, dadurch gekennzeichnet, dass der zweite Schenkel (14) unmittelbar mit dem ersten Schenkel (11) verbunden ist und zwei aufeinanderfolgende Stützpunkte (18-22, 34-35, 18-35) aufweist.

2. Zange nach Anspruch 1, dadurch gekennzeichnet, dass der erste Schenkel eine erste Sohle (1, 1 a) und eine zweite Sohle (29, 29a) aufweist, die sich in derselben Ebene befinden, damit die Schwenkbewegung des ersten Schenkels während der Schwenkbewegung des zweiten Schenkels (14) verhindert wird.

3. Zange nach einem der Ansprüche 1 oder 2, dadurch gekennzeichnet, dass der erste Stützpunkt durch eine Achse (18) begrenzt ist, die von dem zweiten Schenkel getragen und in einer Ausnehmung (20) des ersten Schenkels geführt wird.

4. Zange nach einem der Ansprüche 1 bis 3, dadurch gekennzeichnet, dass sie eine Achse (13, 13a) für eine nadelförmige Feder (26) aufweist, die das Bestreben hat, die beiden Schenkel (10, 14) voneinander auszuspreizen, wobei diese Achse (13) von dem ersten Schenkel (10) gegenüber einer Kerbe (22, 22,) des zweiten Schenkels (14) getragen wird.

5. Zange nach einem der Ansprüche i bis 4, dadurch gekennzeichnet, dass der zweite Stützpunkt des zweiten Schenkels durch die Achse (13, 13a) gebildet ist, auf welcher die nadelförmige Feder (26) aufgewickelt ist.

6. Zange nach einem der Ansprüche 1 bis 4, dadurch gekennzeichnet, dass der zweite Stützpunkt durch Krummen Bereich gebildet ist, der auf der Sohle des zweiten Schenkels vorhanden ist.

7. Zange nach einem der Ansprüche 1 bis 5, dadurch gekennzeichnet, dass der zweite Stützpunkt durch einen im ersten bzw. zweiten Schenkel vorgesehenen Vorsprung gebildet ist.

8. Zange nach einem der Ansprüche 1 bis 7, dadurch gekennzeichnet, dass der zweite Schenkel eine Achse trägt, die in Ausnehmungen des ersten Schenkels geführt wird und an welche ein Bügel aufgehängt wird, dessen Boden sich parallel zur Sohle erstreckt und eine Kerbe aufweist, die der in der Sohle vorgesehen Kerbe entspricht.

9. Zange nach einem der Ansprüche 1 bis 8, dadurch gekennzeichnet, dass sie einen Teil aufweist, der durch den ersten Schenkel getragen wird und die Schwenkbewegung der ersten Sohle verhindert.

10. Zange nach einem der Ansprüche 1 bis 9, dadurch gekennzeichnet, dass der erste und der zweite Schenkel aus metallischen Blechen hergestellt werden, die so geschnitten und zusammengelegt werden, dass sie die Form einer U aufweisen und formschlüssig einandereingreifen.

11. Zange nach einem der Ansprüche 1 bis 10, dadurch gekennzeichnet, dass die Sohle aus einem gehärteten Stück hergestellt ist, die über Flanschen mit dem ersten Schenkel verbunden ist, auf welchen sie über die Achse festgehalten ist, die die Feder trägt, welche das Bestreben hat, die beiden Schenkel voneinander auszuspreizen.

## Claims

1. Plug grip with two bearing points for the positioning of expansion plugs comprising two articulated arms, one of the arms (11) leading to a bearing shoe member (1) and the other arm (14) causing the rising of a screw of an expansion plug, the first bearing point (18-34) giving rise to a great ratio of the lever arms for causing the start of buckling of the expansion plug (31) while the second bearing point (22a, 35) gives rise to a smaller ratio of the lever arms for increasing the distorsion stroke of the expansion plug, characterized in that the second arm (14) is directly connected to the first arm (11) and comprises two successive bearing points (18-22, 34-35, 18-35).

2. Plug grip according to claim 1, characterized in that the first arm comprises a first shoe member (1, 1 a) and a second shoe member (29, 29a) which are in a same plane for preventing the pivoting movement of this first arm during pivoting movement of the second arm (14).

3. Plug grip according to claim 1 or 2, characterized in that the first bearing point is delimited by a spindle (18) carried by the second arm and guided in an aperture (20) in the first arm.

4. Plug grip according to one of the claims 1 to 3, characterized by a spindle ( 13, 13a7 for a pin-shaped spring (26) tending to separate the two arms (10, 14) one from the other, this spindle (13) being carried by the first arm (10) facing a notch (22, 22₁) of the second arm (14).

5. Plug grip according to one of claims 1 to 4, characterized in that the second bearing point of the second arm is formed by the spindle (13, 13a) on which is wound the pin-shaped spring (26).

6. Plug grip according to one of claims 1 to 4, characterized in that the second bearing point is formed by a curved portion that has the shoe member of the second arm.

7. Plug grip according to one of claims 1 to 5, characterized in that the second bearing point is formed by a boss provided in one or the other of the first or second arms.

8. Plug grip according to one of claims 1 to 7, characterized in that the second arm carries a spindle guided in apertures of the first arm and to which is hanged a stirrup member of which the bottom portion is extended parallelly to the shoe member and has a notch coinciding with the notch provided in said shoe member.

9. Plug grip according to one of claims 1 to 8, characterized by a part carried by the first arm and preventing the pivoting movement of the first shoe member.

10. Plug grip according to one of claims 1 to 9, characterized in that the first and second arms are made of cut and bent metal sheets for having a U-shape in cross-section, these parts being respectively engageable.

11. Plug grip according to one of claims 1 to 10, characterized in that the shoe member is formed in a hardened part connected by wings to the first arm to which it is secured by the spindle carrying the spring tending to separate the two arms.
